# EUROPÄISCHE PATENTSCHRIFT

(11) **EP 1 703 006 B1**
(45) Veröffentlichungstag und Bekanntmachung des Hinweises auf die Patenterteilung: **14.04.2010**
(21) Anmeldenummer: 05006083.9
(22) Anmeldetag: 19.03.2005
(51) Int. Cl.: D04B 1/22

(54) **Verfahren zum Herstellen von maschenfesten Gestrickabschlüssen an einem Schlauch-Rund-Fertiggestrick**
Method for producing non run fabric ends in a tubular flat knit fabric
Méthode pour la production d'arrêts du tricot indémaillables pour un article de tricot tubulaire sans couture

(43) Veröffentlichungstag der Anmeldung: 20.09.2006
(73) Patentinhaber: H. Stoll GmbH & Co. KG, 72760 Reutlingen (DE)
(72) Erfinder: Tritschler, Gerhard, Dipl.-Ing., 72589 Westerheim (DE)
(74) Vertreter: Kohler Schmid Möbus

(56) Entgegenhaltungen:
- EP-A- 1 033 428
- EP-A- 1 262 585
- DE-A1- 19 654 510

## Beschreibung

Die Erfindung betrifft ein Verfahren zum Herstellen von maschenfesten Gestrickabschlüssen an einem Schlauch-Rund-Fertiggestrick auf einer Flachstrickmaschine mit mindestens zwei sich gegenüberliegenden Nadelbetten, wobei das Schlauch-Rund-Fertiggestrick mit höchstens jeder zweiten Nadel eines Nadelbetts gebildet wird und einer Maschen tragenden Nadel eine leere Nadel des anderen Nadelbetts gegenüberliegt.

Kleidungsstücke, die als Schlauch-Rund-Fertiggestricke auf einer Flachstrickmaschine vollständig fertig gestellt werden, müssen mindestens am Halsausschnitt einen maschenfesten Gestrickabschluss aufweisen. Außerdem müssen die Schultern eine Verbindung in Form eines Gestrickabschlusses aufweisen, wozu jeweils Ketteltechniken eingesetzt werden.

Bei Standard-Kettelverfahren wird zu einer sich auf einer Kettelnadel befindenden Masche die momentane Randmasche des Gestricks dazugehängt und dann beide Maschen zusammen abgestrickt. Durch diese neu gebildete Abstrickmasche werden die beiden Maschen der Kettelnadel miteinander verbunden.

Sollen qualitativ hochwertige Gestrickabschlüsse in kurzen Fertigungszeiten erreicht werden, so kann eine Ketteltechnik verwendet werden, wie sie in der EP-A1-1 582 613 der Anmelderin beschrieben ist. Dokument EP-A1-1 582 613 ist Stand der Technik gemäß Artikel 54(3) EPÜ

Den bekannten Ketteltechniken ist gemeinsam, dass zwei auf einer Kettelnadel befindliche Maschen durch Abstricken miteinander verbunden werden. Dadurch werden die Ketteinähte relativ voluminös.

DE 19 654 510 A1 offenbart ein Verfahren gemäß dem Oberbegriff des Anspruchs 1.

Der vorliegenden Erfindung liegt die Aufgabe zugrunde, ein Verfahren zur Herstellung von flachen und elastischen Gestrickabschlüssen an Schlauch-Rund-Fertiggestrick bereitzustellen.

Die Aufgabe wird mit einem Verfahren der eingangs genannten Art gelöst, das gekennzeichnet ist durch die Schritte:
a) Umhängen der Maschen des ersten Nadelbetts auf leere Nadeln des zweiten Nadelbetts;
b) Umhängen mindestens einer abzukettelnden Masche auf eine Kettelnadel des ersten, ansonsten keine Maschen des Gestricks tragenden Nadelbetts;
c) Durchführung eines Nadelbettenversatzes, sodass die mindestens eine Kettelnadel der mindestens einen nächsten abzukettelnden Masche auf dem zweiten Nadelbetts gegenüberliegt;
d) Übernahme der mindestens einen nächsten abzukettelnden Masche durch die mindestens eine Kettelnadel und Durchziehen dieser Masche durch die auf der mindestens einen Kettelnadel befindliche abzukettelnde Masche;
e) Wiederholung der Schritte c)-d).

Mit dem erfindungsgemäßen Verfahren werden also zwei Maschen nicht durch Abstricken abgekettelt, sondern durch Verschleifen, indem die eine Masche durch die andere hindurchgezogen wird. Die dabei entstehenden Kettelnähte sind sehr flach und elastisch. Das Verfahren ist außerdem schneller als bekannte Kettelverfahren, da keine Fadenführerbewegungen und keine Strickbewegungen der Nadeln notwendig sind.

Vorzugsweise kann in Schritt d) die mindestens eine Nadel mit der nächsten abzukettelnden Masche in Übergabeposition vorgetrieben werden, die mindestens eine Ketteinadel zwischen die Maschenschenkel der nächsten abzukettelnden Masche vorgetrieben und ihr Nadelhaken geöffnet werden, bevor anschließend die mindestens eine Nadel mit der nächsten abzukettelnden Masche und die Kettelnadel zurückgezogen werden, wobei die mindestens eine nächste abzukettelnden Masche in den Nadelhaken der mindestens einen Kettelnadel eingelegt und durch die mindestens eine abzukettelnden Masche hindurchgezogen wird und die mindestens eine abzukettelnden Masche über den geschlossenen Nadelhaken der mindestens einen Kettelnadel auf die mindestens eine nächste abzukettelnden Masche gleitet. Dabei können sowohl Zungennadeln als auch Schiebernadeln verwendet werden.

Mit dieser Ketteltechnik können verschiedene Maschen miteinander verschleift werden. So können beispielsweise die abzukettelnden Masche und die nächste abzukettelnde Masche jeweils direkt benachbarte Maschen des Schlauch-Rund-Fertiggestricks sein.

Mit dem erfindungsgemäßen Verfahren können auch gleichzeitig eine abzukettelnde Masche der vorderen und der hinteren Gestrickseite des Schlauch-Rund-Fertiggestricks auf Kettelnadeln des ersten Nadelbetts umgehängt werden und nach dem Nadelbettenversatz mit den Kettelnadeln die nächsten abzukettelnden Maschen der vorderen und hinteren Gestrickseite übernommen und durch die abzukettelnden Maschen hindurchgezogen werden.

Soll bei der Bildung des Gestrickabschlusses gleichzeitig eine Verbindung zweier Gestrickteile, beispielsweise an den Schultern, erfolgen, so kann die mindestens eine abzukettelnde Masche jeweils eine Masche der einen Gestrickseite des Schlauch-Rund-Fertiggestricks und die mindestens eine nächste Masche eine Masche der anderen Gestrickseite des Schlauch-Rund-Fertiggestricks sein, wodurch die beiden Gestrickseiten beim Abketteln miteinander verbunden werden.

Der für das erfindungsgemäße Verfahren notwendige Nadelbettenversatz kann mit nur einem Nadelbett oder auch mit beiden Nadelbetten durchgeführt werden. Nach Erreichen des maximalen Versatzweges des oder der Nadelbetten können die Masche oder Maschen der mindestens einen Kettelnadel auf das gegenüberliegende Nadelbett umgehängt werden und das mindestens eine, eine Versatzbewegung ausführende Nadelbett in seine entgegengesetzte äußerste Versatzposition gebracht werden, bevor das Verfahren zur Herstellung des Gestrickabschlusses fortgesetzt wird.

Nachfolgend werden anhand der Zeichnung bevorzugte Varianten des erfindungsgemäßen Verfahrens näher erläutert.

Es zeigen:
- Fig. 1a-d:: einen schematischen Teilquerschnitt durch die Nadelbetten einer Flachstrickmaschine in unterschiedlichen Verfahrenspositionen;
- Fig. 2.1 - 2.4:: einen Maschenverlauf eines Verfahrens, bei dem unmittelbar benachbarte Maschen miteinander verschleift werden;
- Fig. 3:: einen Maschenverlauf eines Verfahrens, bei dem gleichzeitig eine Masche der Gestrickvorderseite und der Gestrickrückseite mit ihren Nachbarmaschen verschleift werden;
- Fig. 4:: einen Maschenverlauf eines Verfahrens, bei dem gleichzeitig zwei Maschen mit ihren jeweiligen Nachbarmaschen verschleift werden;
- Fig. 5.1 - 5. 2:: einen Maschenverlauf eines Verfahrens, bei dem Maschen der Gestrickvorderseite mit Maschen der Gestrickrückseite verschleift werden;
- Fig. 6:: einen Maschenverlauf eines Verfahrens, bei dem gleichzeitig mehrere Maschen der Gestrickvorderseite mit Maschen der Gestrickrückseite verschleift werden.

Fig. 1 zeigt schematisch die Bewegungen von Nadeln 1, 1' zur Durchführung eines erfindungsgemäßen Verfahrens, bei dem zwei Maschen 3, 4 miteinander verschleift und danach abgekettelt werden. In Fig. 1a befinden sich die beiden Nadeln 1, 1' in ihrer Grundposition. Das dargestellte Gestrick 2 wird durch eine nicht dargestellte Abzugsvorrichtung mit einer Zugkraft in Richtung des Pfeils Z beaufschlagt. Eine Masche 3 des Gestricks 2 ist in einem normalen Umhängevorgang auf die Kettelnadel 1' übergeben worden und befindet sich im Haken 11' dieser Nadel 1'. Die abzukettelnde Masche 3 wird durch die als nächstes abzukettelnde Masche 4 des Maschenverbandes durch Verschleifen abgekettelt. In Fig. 1b ist die Position der Nadeln 1 und 1' nach Durchführung eines Nadelbettenversatzes dargestellt. In dieser Position ist ein Umhängevorgang zwischen den beiden Nadeln 1 und 1' möglich. Die Nadel 1 wird in ihre Übergabeposition ausgetrieben, sodass die Masche 4 an der Nadelbrust 16 anliegt. Ein Maschenschenkel befindet sich über der Umhängefeder 15. Die Nadel 1', die die Kettelnadel ist, wird soweit ausgetrieben, dass die Masche 4 von ihr übernommen werden kann und sich die abzukettelnde Masche 3 hinter der Nadelzunge 13' auf dem Nadelschaft 14' befindet.

In Fig. 1c haben die Nadeln 1 und 1' eine Rückzugsbewegung ausgeführt. Die Nadel 1 befindet sich in ihrer Grundposition, während die Kettelnadel 1' hinter ihrer Grundposition zurückgezogen wurde. Die Masche 4 wurde in den Haken 11' der Kettelnadel 1' eingelegt, und die abzukettelnden Masche 3 ist vom Nadelschaft 14' über die geschlossene Zunge 13' und den Haken 11' auf die nächste abzukettelnde Masche 4 geglitten und somit abgekettelt.

In Fig. 1d ist die Kettelnadel 1' in ihre Grundposition geschoben worden. Die Masche 4 ist die abzukettelnde Masche des nächsten Kettelvorgangs. Der in den Figuren 1b bis 1d gezeigte Vorgang wird so lange wiederholt, bis alle Maschen abgekettelt sind.

In Fig. 2 wird anhand eines Maschenverlaufs ein Verfahren verdeutlicht, bei dem die Masche des Maschenverbandes mit ihrer direkt benachbarten Masche abgekettelt wird. Im dargestellten Beispiel werden die Versatzbewegungen vom hinteren Nadelbett ausgeführt. Bei einer Ausführung der Versatzbewegung durch das vordere Nadelbett bewegen sich die Maschen der hinteren Gestrickseite zur Kettelnadel auf dem vorderen Nadelbett hin, und die Ketteinadel bewegt sich zu den Maschen der vorderen Gestrickseite hin.

In Reihe R0 wurde das Schlauch-Rund-Gestrick auf dem vorderen und hinteren Nadelbett in der Art gebildet, dass jeder mit einer Masche belegten Nadel eine leere Nadel gegenüberliegt. Anschließend werden in Reihe R1 alle Maschen der Gestrickrückseite vom hinteren Nadelbett auf ihre gegenüberliegenden Nadeln des vorderen Nadelbetts umgehängt. Reihe R01 zeigt die sich dadurch ergebende Maschenlage des Schlauch-Rund-Gestricks auf dem vorderen Nadelbett, wobei die ungeradzahligen Nadeln Maschen der Gestrickrückseite und die geradzahligen Nadeln Maschen der Gestrickvorderseite tragen.

Die Reihe R2 markiert den Beginn des Abkettelvorgangs für die hintere Gestrickseite. Das hintere Nadelbett wird so weit nach rechts versetzt, bis die Endposition des Versatzweges erreicht ist. Die äußerste Masche der Gestrickrückseite wird auf ihre gegenüberliegenden Nadeln des hinteren Nadelbetts umgehängt. Diese Nadel bleibt über den gesamten Versatzbereich des hinteren Nadelbetts die Kettelnadel KN für die Gestrickrückseite.

In Reihe R3 wird das hintere Nadelbett um zwei Nadeln nach links versetzt, sodass die Kettelnadel KN der Nadel 93 gegenübersteht, die momentan die äußerste Masche der Gestrickrückseite trägt. In einem Nadelbewegungsvorgang, wie er in Fig. 1 gezeigt ist, wird die Masche der Nadel 93 auf die Kettelnadel KN umgehängt. Bei der Austriebsbewegung der Kettelnadel kommt die zuvor übernommene, abzukettelnde Masche hinter der Zunge der Kettelnadel KN zu liegen. Bei der Rückzugsbewegung der Ketteinadel KN kommt die zuletzt übernommene und als nächstes abzukettelnde Masche in den Nadelhaken, und die gerade abzukettelnde Masche schließt die Nadelzunge und gleitet über den Nadelhaken auf die nächste abzukettelnde Masche. Der Vorgang der Reihe 3 wird solange wiederholt, bis die Gestrickrückseite abgekettelt ist oder das hintere Nadelbett die linke Endposition seines Versatzweges erreicht hat.

In Reihe R4 ist dargestellt, wie die Masche der Kettelnadel KN nach Erreichen der linken Endposition des Nadelbettversatzweges auf ihre gegenüberliegende Nadel übergeben wird, bevor in Reihe R5 das hintere Nadelbett in seine äußerste rechte Endposition versetzt wird. Die abzukettelnde Masche wird auf ihre gegenüberliegende Nadel des hinteren Nadelbetts übergeben, wodurch diese Nadel zur Kettelnadel wird. Reihe R6 zeigt, dass das Abketteln durch Maschenverschleifen entsprechend Reihe R3 so lange fortgesetzt wird, bis sich die letzte Masche des Maschenverbandes auf der Kettelnadel KN befindet. Anschließend wird in Reihe R7 die letzte Masche der hinteren Gestrickseite, die sich im Haken der Kettelnadel befindet, auf ihre gegenüberliegende Nadel des vorderen Nadelbetts umgehängt. Danach wird in Reihe R8 das hintere Nadelbett so weit nach rechts versetzt, bis die Endposition des Versatzweges erreicht ist, und alle Maschen der Gestrickvorderseite auf die gegenüberliegenden Nadeln des hinteren Nadelbetts umgehängt.

Reihe R9 markiert den Beginn des Abkettelvorgangs für die vordere Gestrickseite. Das hintere Nadelbett wird um eine Nadel nach links versetzt und die letzte Masche der hinteren Gestrickseite mit der ersten Masche der vorderen Gestrickseite abgekettelt. Danach wird in Reihe R10 das hintere Nadelbett um zwei Nadeln nach links versetzt, so dass die Kettelnadel KN der Nadel 4 gegenübersteht, die momentan die äußerste Masche der Gestrickvorderseite und damit die nächste abzukettelnde Masche trägt. Durch Umhängen der Masche der Nadel 4 und Verschleifen mit der abzukettelnden Masche wird letztere abgekettelt. Dieser Vorgang wird so lange wiederholt, bis die Gestrickvorderseite abgekettelt ist oder das hintere Nadelbett die linke Endpositionen seines Versatzweges erreicht hat. In den Reihen R11 bis R12 ist wieder dargestellt, wie die Kettelmasche zurückgehängt und das hintere Nadelbett in seine äußerste rechte Position verschoben wird, wenn das Ende des Versatzweges erreicht ist.

Reihe R13 zeigt, dass das Abketteln durch Verschleifen von Maschen entsprechend Reihe R10 so lange fortgesetzt wird, bis sich die letzte Masche des Maschenverbandes auf der Kettelnadel KN befindet. In Reihe R14 hält die Kettelnadel KN die letzte Masche der Gestrickvorderseite in ihrem Haken. Anschließend bildet die Kettelnadel in Reihe R15 auf dieser Masche durch mehrmaligen Strickvorgang ein Maschenstäbchen.

Figur 3 zeigt als Erweiterung des in Fig. 2 gezeigten Verfahrens eine Abketteltechnik für einen maschenfesten Gestrickabschluss eines Schlauch-Rund-Gestricks, bei dem gleichzeitig eine Masche der Gestrickvorderseite und eine Masche der Gestrickrückseite mit ihren Nachbarmaschen abgekettelt werden. Die Reihen R0, R1 und R01 sind identisch zu den entsprechenden Reihen in Figur 2.1. In Reihe R2 beginnt der Abkettelvorgang für die vordere und hintere Gestrickseite. Das hintere Nadelbett wird so weit nach rechts versetzt, bis die Endposition des Versatzweges erreicht ist. Die äußerste Masche der Gestrickvorderseite und die äußerste Masche der Gestrickrückseite werden auf ihre gegenüberliegenden Nadeln des hinteren Nadelbetts umgehängt. Die Nadeln KNV und KNH bilden die Kettelnadein für die vordere und hintere Gestrickseite.

In Reihe R3 wird das hintere Nadelbett um zwei Nadeln nach links versetzt, sodass die Kettelnadel KNV der Nadel 94 gegenübersteht, die momentan die äußerste Masche der vorderen Gestrickseite trägt, und die Kettelnadel KNH der Nadel 93, die momentan die äußerste Masche der hinteren Gestrickseite trägt. In einem Vorgang, wie er in den Figuren 1a bis 1d gezeigt ist, werden die Maschen der Kettelnadeln mit den Maschen der Nadeln 94 und 93 abgekettelt. Der in Reihe R3 gezeigte Vorgang wird solange wiederholt, bis beide Gestrickseiten abgekettelt sind. Wenn das hintere Nadelbett das Ende des Versatzweges erreicht, wird analog verfahren wie in den Figuren 2.1 - 2.4 gezeigt.

Figur 4 zeigt eine andere Erweiterung des Verfahrens aus Fig. 2, bei der an einer Gestrickseite zwei Maschen gleichzeitig mit ihren jeweiligen Nachbarmaschen verschleift werden, bis diese Gestrickseite abgekettelt ist. Anschließend wird mit der anderen Gestrickseite analog verfahren.

Die Reihen R0, R1 und R01 sind identisch zu den entsprechenden Reihen in Figur 2.1. In Reihe R2 beginnt der Abkettelvorgang für die hintere Gestrickseite. Das hintere Nadelbett wird so weit nach rechts versetzt, bis die Endposition des Versatzweges erreicht ist. Die äußerste Masche 95 der hinteren Gestrickseite und die Masche der nachfolgenden Nadel 93 werden auf ihre gegenüberliegenden Nadeln des hinteren Nadelbetts umgehängt. Diese Nadeln bleiben über den gesamten Versatzbereich des hinteren Nadelbetts die Kettelnadeln KN1 und KN2 für diese Gestrickseite. In Reihe R3 wird das hintere Nadelbett um vier Nadeln nach links versetzt, so dass die Kettelnadel KN1 der Nadel 91 und die Kettelnadel KN2 der Nadel 89 gegenübersteht. Anschließend werden in einem Vorgang, wie er in den Figuren 1a bis 1d beschrieben ist, die auf den Kettelnadeln KN1 und KN2 befindlichen Maschen durch Hindurchziehen der nächsten abzukettelnden Maschen der Nadeln 89 und 91 abgekettelt. Der Vorgang der Reihe R3 wird solange wiederholt, bis die hintere Gestrickseite abgekettelt ist. Erreicht zuvor das hintere Nadelbett die linke Endposition seines Versatzweges, so wird das in den Figuren 2.1 - 2.4 Verfahren zum Verschieben des hinteren Nadelbetts in seine rechte Endposition und Fortsetzung des Abkettelvorgangs durchgeführt.

Die Figuren 5.1 und 5.2 zeigen am Beispiel eines Schlauch-Rund-Gestricks ein Verfahren gemäß der Erfindung, bei dem durch das Abketteln gleichzeitig zwei Gestrickteile miteinander verbunden werden. Im dargestellten Beispiel sind dies die Schulterpartien eines Schlauch-Rund-Gestricks. Die Verbindung der vorderen und hinteren Gestrickteile an den Schultern geschieht dadurch, dass eine Masche der Gestrickvorderseite mit einer Masche der Gestrickrückseite und dann eine Masche der Gestrickrückseite mit einer Masche der Gestrickvorderseite abgekettelt wird. Im dargestellten Beispiel werden die Versatzbewegungen vom hinteren Nadelbett ausgeführt. Die Nadeln 1 bis 6 bilden einen Bereich der rechten Schulter und die Nadeln 89 bis 96 einen Bereich der linken Schulter. Der zwischen den beiden Schultern liegende Halsausschnitt, der ebenfalls abgekettelt werden muss, ist hier nicht dargestellt. Das Verbinden der beiden Gestrickseiten geschieht zuerst an der linken Schulter und dann an der rechten Schulter, wobei die Reihenfolge selbstverständlich umgekehrt werden könnte.

Die Reihen R0, R1 und R01 sind identisch zu den entsprechenden Reihen in Figur 2 .1. In Reihe R2 beginnt der Abkettelvorgang zum Verbinden der vorderen und hinteren Gestrickseite für die linke Schulter. Das hintere Nadelbett wird soweit nach rechts versetzt, bis die Endposition des Versatzweges erreicht ist. Die äußerste Masche des Gestricks der vorderen Gestrickseite auf Nadel 96 wird auf ihre gegenüberliegende Nadel des hinteren Nadelbetts umgehängt. Diese Nadel bleibt über den gesamten Versatzbereich des hinteren Nadelbetts die Ketteinadel KN für die Schulterverbindung. Anschließend wird in Reihe R3 das hintere Nadelbett um eine Nadel nach links versetzt. Die Kettelnadel KN mit einer Masche der vorderen Gestrickseite steht dadurch der Nadel 95 mit einer Masche der hinteren Gestrickseite gegenüber und in einem Vorgang, wie er in den Figuren 1a bis 1d beschrieben ist, wird nun die Masche der vorderen Gestrickseite auf der Kettelnadel KN durch Hindurchziehen der Masche der hinteren Gestrickseite auf der Nadel 95 abgekettelt.

Anschließend wird in Reihe R4 das hintere Nadelbett um eine Nadel nach links versetzt. Dadurch kommt die Kettelnadel KN, die nun eine Masche der hinteren Gestrickseite trägt, gegenüber der Nadel 94 mit einer Masche der vorderen Gestrickseite zu liegen. Es wird nun die Masche der hinteren Gestrickseite auf der Kettelnadel KN durch Hindurchziehen der Masche der vorderen Gestrickseite auf der Nadel 94 gemäß dem Verfahren aus den Figuren 1a bis 1d abgekettelt.

Die in den Reihen R3 und R4 gezeigten Vorgänge werden solange wiederholt, bis im Bereich der linken Schulter die vordere und hintere Gestrickseite miteinander verbunden ist. Falls vorher das hintere Nadelbett das Ende seines Versatzweges erreicht, wird die Kettelmasche auf das vordere Nadelbett umgehängt und das hintere Nadelbett in seine äußerste rechte Position gebracht, bevor der Abkettelvorgang fortgesetzt wird.

Reihe R5 zeigt die Situation, in der die letzte Masche (Nadel 89) der linken Schulter abgekettelt ist. Nun könnte der nicht dargestellte Halsausschnitt mit einem Verfahren gemäß Fig. 2 abgekettelt werden. Als nächster Schritt kann jedoch auch die rechte Schulter abgekettelt werden. Damit zwischen der Kettelnadel und einer Nadel des vorderen Nadelbetts keine Verbindung mehr besteht, wird die Masche der Kettelnadel auf ihre gegenüberliegende Nadel des vorderen Nadelbetts umgehängt.

Reihe R6 zeigt nun den Beginn des Abkettelvorgangs zum Verbinden der vorderen und hinteren Gestrickseite im Bereich der rechten Schulter. Das hintere Nadelbett wird so weit nach rechts versetzt, bis die Endposition des Versatzweges erreicht ist. Die innerste Masche der vorderen Gestrickseite auf Nadel 6 wird auf ihre gegenüberliegende Nadel des hinteren Nadelbetts umgehängt. Diese Nadel wird dadurch über den gesamten Versatzbereich des hinteren Nadelbetts die Kettelnadel KN für die Schulterverbindung. Dabei erfolgt die Verbindung der rechten Schulter identisch zur linken Schulter, d.h. wie in den Reihen R3 und R4 gezeigt. In Reihe R7 ist dann die letzte Masche auf Nadel 1 der rechten Schulter abgekettelt. Die Kettelnadel KN bildet auf dieser Masche durch mehrmaligen Strickvorgang ein Maschenstäbchen.

Fig. 6 zeigt als Erweiterung des in den Figuren 5. 1 bis 5. 2 dargestellten Verfahrens ein Abketteln zum Verbinden der vorderen und hinteren Gestrickseite, bei dem fortlaufend mehrere Maschen gleichzeitig abgekettelt werden. Die Reihen R0, R1 und R01 sind identisch zu denjenigen in Fig. 2. 1. In Reihe R2 wird das hintere Nadelbett so weit nach rechts versetzt, bis die Endposition des Versatzweges erreicht ist. Die äußerste Masche der vorderen Gestrickseite auf Nadel 96 und die folgende Masche der hinteren Gestrickseite auf Nadel 95 und die nächstfolgende Masche der vorderen Gestrickseite auf Nadel 94 werden im selben Schlittenhub auf ihre gegenüberliegenden Nadeln des hinteren Nadelbetts umgehängt. Die übernehmenden Nadeln des hinteren Nadelbetts werden zu Kettelnadeln KN1, KN2 und KN3 für den gesamten Versatzweges des hinteren Nadelbetts bei der Schulterverbindung.

In Reihe R3 wird das hintere Nadelbett um drei Nadeln nach links versetzt. Dadurch stehen die Kettelnadel KN1 mit einer Masche der vorderen Gestrickseite der Nadel 93 mit einer Masche der hinteren Gestrickseite, die Kettelnadel KN2 mit einer Masche der hinteren Gestrickseite der Nadel 92 mit einer Masche der vorderen Gestrickseite und die Kettelnadel KN3 mit einer Masche der vorderen Gestrickseite der Nadel 91 mit einer Masche der hinteren Gestrickseite gegenüber. Anschließend werden die drei Kettelmaschen KN1, KN2, KN3 durch Hindurchziehen der Maschen der Nadeln 93, 92, 91 gemäß dem Verfahren aus den Figuren 1a bis 1d abgekettelt. Es werden also in einem einzigen Schlittenhub drei Maschen der vorderen und hinteren Gestrickseite durch Abketteln miteinander verbunden.

Reihe R3.1 zeigt, dass beim ersten Kettelvorgang in den beiden äußeren Kettelnadeln KN1 und KN3 Maschen der vorderen Gestrickseite und in der mittleren Kettelnadel KN2 eine Masche der hinteren Gestrickseite abgekettelt wurden. Beim nächsten Kettelvorgang in Reihe R3.2 befinden sich auf den beiden äußeren Kettelnadeln KN1 und KN3 Maschen der hinteren Gestrickseite und in der mittleren Kettelnadel KN2 eine Masche der vorderen Gestrickseite, die jeweils mit den gegenüberliegenden Maschen der anderen Gestrickseite abgekettelt werden. Nach jedem Kettelvorgang wechselt die Belegung der Kettelnadeln mit Maschen der vorderen und hinteren Gestrickseite wie in den Reihen R3.1 und R3.2 beschrieben. Insgesamt wird der in Reihe R3 beschriebene Vorgang solange wiederholt, bis im Schulterbereich die vordere und hintere Gestrickseite miteinander verbunden sind. Wenn vorher das hintere Nadelbett die linke Endposition seines Versatzweges erreicht hat, wird analog verfahren, wie im Zusammenhang mit Fig. 5 beschrieben, und das Abketteln fortgesetzt.

## Patentansprüche

1. Verfahren zum Herstellen von maschenfesten Gestrickabschlüssen an einem Schlauch-Rund-Fertiggestrick auf einer Flachstrickmaschine mit mindestens zwei sich gegenüberliegenden Nadelbetten, wobei das Schlauch-Rund-Fertiggestrick mit höchstens jeder zweiten Nadel eines Nadelbetts gebildet wird und einer Maschen (3) tragenden Nadel (1') des einen Nadelbetts eine leere Nadel des anderen Nadelbetts gegenüberliegt, **gekennzeichnet durch** die Schritte:
a) Umhängen der Maschen des ersten Nadelbetts auf leere Nadeln des zweiten Nadelbetts;
b) Umhängen mindestens einer abzukettelnden Masche (3) auf eine Kettelnadel (1') des ersten, ansonsten keine Maschen des Gestricks tragenden Nadelbetts;
c) Durchführung eines Nadelbettenversatzes, sodass die mindestens eine Kettetnadel (1') der mindestens einen nächsten abzukettelnden Masche (3) auf dem zweiten Nadelbetts gegenüberliegt;
d) Übernahme der mindestens einen nächsten abzukettelnden Masche (4) durch die mindestens eine Kettelnadel (1') und Durchziehen dieser Masche durch die auf der mindestens einen Kettelnadel (1') befindliche abzukettelnde Masche (3);
e) Wiederholung der Schritte c) - d).

2. Verfahren nach Anspruch 1 **dadurch gekennzeichnet, dass** in Schritt d) die mindestens eine Nadel (1) mit der nächsten abzukettelnden Masche (4) in Übergabepositionen vorgetrieben wird, die mindestens eine Kettelnadel (1') zwischen die Maschenschenkel der mindestens einen nächsten abzukettelnden Masche (4) vorgetrieben und ihr Nadelhaken (11) geöffnet wird, bevor anschließend die mindestens eine Nadel (1) mit der nächsten abzukettelnden Masche (4) und die mindestens eine Kettelnadel (1') zurückgezogen werden wobei die mindestens eine nächste abzukettelnden Masche (4) in den Nadelhaken (11') der mindestens einen Kettelnadel (1') eingelegt und durch die mindestens eine abzukettelnde Masche (3) hindurchgezogen wird und die mindestens eine abzukettelnde Masche (3) über den geschlossenen Nadelhaken (11') der mindestens einen Kettelnadel (1') auf die mindestens eine nächste abzukettelnden Masche (4) gleitet.

3. Verfahren nach Anspruch 1 oder 2, **dadurch gekennzeichnet, dass** die abzukettelnde Masche (3) und die nächste abzukettelnde Masche (4) jeweils benachbarte Maschen derselben Gestrickseite des Schlauch-Rund-Fertiggestricks sind.

4. Verfahren nach einem der Ansprüche 1 - 3, **dadurch gekennzeichnet, dass** gleichzeitig eine abzukettelnden Masche (3) der vorderen und der hinteren Gestrickseite des Schlauch-Rund-Fertiggestricks auf Kettelnadeln (1') des ersten Nadelbetts umgehängt werden und nach dem Nadelbettenversatz mit den Kettelnadeln (1) die nächsten abzukettelnden Maschen (4) der vorderen und hinteren Gestrickseite übernommen und durch die abzukettelnden Maschen hindurchgezogen werden.

5. Verfahren nach Anspruch 1 oder 2, **dadurch gekennzeichnet, dass** gleichzeitig zwei abzukettelnde Maschen (3) einer Gestrickseite des Schlauch-Rund-Fertiggestricks auf Kettelnadeln (1') des ersten Nadelbetts umgehängt werden und nach dem Nadelbettenversatz mit den Kettelnadeln die zu den beiden abzukettelnden Maschen (3) benachbarten Maschen übernommen und durch die abzukettelnden Maschen (3) hindurchgezogen werden.

6. Verfahren nach Anspruch 1 oder 2, **dadurch gekennzeichnet, dass** die mindestens eine abzukettelnde Masche (3) jeweils eine Masche der einen Gestrickseite des Schlauch-Rund-Fertiggestricks und die mindestens eine nächste abzukettelnden Masche (4) eine Masche der anderen Gestrickseite des Schlauch-Rund-Fertiggestricks ist, wodurch die beiden Gestrickseiten beim Abketteln miteinander verbunden werden.

7. Verfahren nach einem der Ansprüche 1 - 6, **dadurch gekennzeichnet, dass** nach Erreichen des maximalen Versatzweges des oder der Nadelbetten die Masche (3) oder Maschen der mindestens einen Kettelnadel (1') auf das gegenüberliegende Nadelbett umgehängt werden und das oder die eine Versatzbewegung ausführende Nadelbett in seine/ihre entgegengesetzte äußerste Versatzposition gebracht werden, bevor das Verfahren zur Herstellung eines Gestrickabschlusses fortgesetzt wird.

## Claims

1. A method for manufacturing run-proof knitting bind-offs on a tubular knitted fabric on a flat-bed knitting machine with at least two needle beds disposed opposite to one another, wherein the tubular knitted fabric is formed with at most every second needle of a needle bed, and a needle (1') carrying loop stitches (3) of the one needle bed is disposed opposite to an empty needle of the other needle bed,
**characterised by the steps:**
a) transfer of the loop stitches of the first needle bed onto empty needles of the second needle bed;
b) transfer of at least one loop stitch (3) to be bound off onto a linking machine needle (1') of the first needle bed, otherwise not carrying any loop stitches of the knitted fabric;
c) implementation of a needle-bed racking, so that the at least one linking machine needle (1') of the at least one next loop stitch (3) to be bound off is disposed opposite on the second needle bed;
d) transfer of the at least one next loop stitch (4) to be bound off by the at least one linking machine needle (1') and pulling of this loop stitch through the loop stitch (3) to be bound off disposed on the at least one linking machine needle (1') ;
e) repetition of steps c) - d).

2. The method according to claim 1,
**characterised in that**
in step d), the at least one needle (1) is pushed forward with the next loop stitch (4) to be bound off into the transfer position; the at least one linking machine needle (1') is pushed forward between the loop-stitch arms of the at least one next loop stitch (4) to be bound off, and its needle hook (11) is opened before the at least one needle (1) with the next loop stitch (4) to be bound off and the at least one linking machine needle (1') is then withdrawn, wherein the at least one next loop stitch (4) to be bound off is inserted into the needle hook (11') of the at least one linking machine needle (1') and pulled through the at least one loop stitch (3) to be bound off, and the at least one loop stitch (3) to be bound off slides over the closed needle hook (11') of the at least one linking machine needle (1') onto the at least one next loop stitch (4) to be bound off.

3. The method according to claim 1 or 2,
**characterised in that**
the loop stitch (3) to be bound off and the next loop stitch (4) to be bound off are in each case adjacent loop stitches of the same knitted side of the tubular knitted fabric.

4. The method according to any one of claims 1 - 3,
**characterised in that,**
at the same time, a loop stitch (3) to be bound off on the front and the reverse knitted side of the tubular knitted fabric is transferred to linking machine needles (1') of the first needle bed and, after the needle-bed racking with the linking machine needles (1), the next loop stitches (4) to be bound off on the front and reverse knitted side are transferred and pulled through the loop stitches to be bound off.

5. The method according to claim 1 or 2,
**characterised in that,**
at the same time, two loop stitches (3) to be bound off on one knitted side of the tubular knitted fabric are transferred onto linking machine needles (1') of the first needle bed and, after the needle-bed racking with the linking machine needles, the loop stitches adjacent to the two loop stitches (3) to be bound off are transferred and pulled through the loops (3) to be bound off.

6. The method according to claim 1 or 2,
**characterised in that**
the at least one loop stitch (3) to be bound off is, in each case, a loop stitch of the one knitted side of the tubular knitted fabric, and the at least one next loop stitch (4) to be bound off is a loop stitch of the other knitted side of the tubular knitted fabric, wherein the two knitted sides are connected to one another during the binding off.

7. The method according to any one of claims 1 - 6,
**characterised in that,**
after reaching the maximum racking path of the needle bed or needle beds, the loop stitch (3) or loop stitches of the at least one linking machine needle (1') are transferred onto the needle bed disposed opposite, and the needle bed or needle beds performing a racking movement are brought into its/their outermost opposite racking position, before the method for the manufacture of a knitted bind-off is continued.

## Revendications

1. Procédé de production d'arrêts de tricot indémaillables d'un article de tricot tubulaire sans couture sur un métier à tricoter rectiligne ayant au moins deux fontures d'aiguilles opposées, l'article de tricot tubulaire sans couture étant formé par au plus une aiguille sur deux d'une fonture d'aiguilles et une aiguille (1'), portant une maille de l'une des fontures d'aiguilles étant opposée à une aiguille vide de l'autre fonture d'aiguilles, **caractérisé par** les stades dans lesquels :
a) on reporte la maille de la première fonture d'aiguilles sur des aiguilles vides de la deuxième fonture d'aiguilles ;
b) on reporte au moins une maille (3) à remailler sur une aiguille (1') à remailler de la première fonture d'aiguilles, ne portant pas sinon de maille du tricot ;
c) on effectue un décalage des fontures d'aiguilles de sorte que la au moins une maille (1') à remailler soit opposée à la au moins une maille (3) à remailler suivante sur la deuxième fonture d'aiguilles ;
d) on prend la au moins une maille (2) suivante à remailler par la au moins une aiguille (1') à remailler et on fait passer cette maille dans la maille (3) à remailler se trouvant sur la au moins une aiguille (1') à remailler ;
e) on répète les stades c) à d).

2. Procédé suivant la revendication 1, **caractérisé en ce qu'**au stade d), on fait avancer la au moins une aiguille (1) avec la maille (4) suivante à remailler dans des positions de transfert, on fait avancer la au moins une aiguille (1') de remaillage entre le côté de la au moins une maille (4) suivante à remailler et on ouvre son bec (11) d'aiguille, avant de retirer ensuite la au moins une aiguille (1) avec la maille (4) suivante à remailler et la au moins une aiguille (1') de remaillage, dans lequel on met la au moins une maille (4) suivante à remailler dans le bec (11') de la au moins une aiguille (1') de remaillage et on la tire dans la au moins une maille (3) à remailler et on glisse la au moins une maille (3) à remailler par le bec (11') d'aiguille fermée de la au moins une aiguille (1') de remaillage sur la au moins une maille (4) suivante à remailler.

3. Procédé suivant la revendication 1 ou 2, **caractérisé en ce que** la maille (3) à remailler et la maille (4) à remailler suivante sont respectivement des mailles voisines du même côté de l'article de tricot tubulaire sans couture.

4. Procédé suivant l'une des revendications 1 à 3, **caractérisé en ce que** l'on reporte en même temps une maille (3) à remailler du côté avant et du côté arrière de l'article de tricot tubulaire sans couture sur des aiguilles (1') de remaillage de la première fonture d'aiguilles et, après le décalage des fontures d'aiguilles, on prend les mailles (4) suivantes à remailler des côtés avant et arrière du tricot et on les fait passer dans les mailles à remailler.

5. Procédé suivant la revendication 1 ou 2, **caractérisé en ce que** l'on reporte en même temps deux mailles (3) à remailler d'un côté de l'article de tricot tubulaire sans couture, et après le décalage des fontures d'aiguilles ayant les aiguilles de remaillage, on prend les mailles voisines des deux mailles (3) à remailler et on les fait passer dans les mailles (3) à remailler.

6. Procédé suivant la revendication 1 ou 2, **caractérisé en ce que** la au moins une maille (3) à remailler est respectivement une maille d'un côté de l'article de tricot tubulaire sans couture et la au moins une maille (4) suivante à remailler est une maille de l'autre côté de l'article de tricot tubulaire sans couture, les deux côtés du tricot étant reliés entre eux lors du remaillage.

7. Procédé suivant l'une des revendications 1 à 6, **caractérisé en ce qu'**après avoir atteint le trajet décalage maximum de la ou des fontures d'aiguilles, on reprend la maille ou des mailles de la au moins une aiguille (1') de remaillage sur la fonture d'aiguilles opposée et on met la ou les fontures d'aiguilles, réalisant un mouvement de décalage, dans sa ou dans leur position décalage opposée la plus à l'extérieure, avant de poursuivre le procédé de production d'un arrêt de tricot.
